# EUROPÄISCHE PATENTSCHRIFT

(11) **EP 3 892 810 B1**
(45) Veröffentlichungstag und Bekanntmachung des Hinweises auf die Patenterteilung: **28.12.2022**
(21) Anmeldenummer: 20168810.8
(22) Anmeldetag: 08.04.2020
(51) Int. Cl.: E06B 5/16, E06B 7/082

(54) **FEUERSCHUTZTÜR**
FIRE SAFETY DOOR
PORTE DE PROTECTION CONTRE L'INCENDIE

(43) Veröffentlichungstag der Anmeldung: 13.10.2021
(73) Patentinhaber: Hodapp GmbH & Co. KG, 77855 Achern (DE)
(72) Erfinder: Feßler, Sascha, 77866 Rheinau (DE); Madlinger, Rolf, 77855 Achern (DE)
(74) Vertreter: Geitz Truckenmüller Lucht Christ

(56) Entgegenhaltungen:
- CN-A- 105 888 455
- CN-Y- 2 542 811
- FR-A1- 2 328 832
- KR-B1- 101 904 853

## Beschreibung

Die Erfindung geht aus von einer Feuerschutztür zum Verschließen von Türöffnungen vorzugsweise in Tunnelröhren.

In Straßentunnels und Tunnels für den Zugverkehr sind die Fluchtwege und Notausgänge durch Feuerschutztüren von dem dem Verkehr dienenden Tunnel getrennt. Im Falle eines Brandes im Tunnel hemmen derartige Feuerschutztüren die Ausbreitung von Feuer und Rauch in einen als Fluchtweg und/ oder Rettungsweg dienenden zweiten Tunnel. Bei dem zweiten Tunnel kann es sich entweder um einen ausschließlich als Flucht- und Rettungsweg dienenden Sicherheitsstollen, um eine zweite Röhre für den Verkehr oder um Verbindungsstollen zwischen zwei dem Verkehr dienenden Tunnelröhren handeln. Die Feuerschutztür weist typischerweise einen als Türeinfassung dienenden Türrahmen, welcher die Türöffnung begrenzt, und ein drehbar an dem Türrahmen angeordnetes Türblatt, welches einen Türflügel bildet, auf. Um dem Feuer und dem Rauch Einhalt zu gebieten, besteht das Türblatt und gegebenenfalls auch der Türrahmen aus einem gegen Feuer- und Hitze widerstandsfähigem Material.

Eine verbaute Feuerschutztür ist im Normalfall geschlossen. In der Schließstellung muss die Feuerschutztür dem durch die Fahrzeuge im Tunnel aufgebauten Druck standhalten. Die im Tunnel fahrenden Fahrzeuge erzeugen einen Unterdruck oder einen Überdruck. Das selbsttätige Öffnen der Feuerschutztür durch den im Tunnel herrschenden Druck wird durch eine Verriegelungseinrichtung unterbunden. Die Verriegelungseinrichtung verriegelt das Türblatt mit dem Türrahmen in einer Tür-Schließstellung. Im Falle eines Unfalls oder einer Gefahr können Personen durch die Feuerschutztür flüchten. Hierzu müssen die Personen die Türverriegelung durch manuelle Betätigung eines Türdrückers lösen und das als Türflügel ausgebildete Türblatt durch Krafteinwirkung in Fluchtrichtung öffnen. Dabei ist entscheidend, dass die Feuerschutztür auch von Kindern und gebrechlichen Personen geöffnet werden kann. Dies gilt sowohl für das Lösen der Verriegelung beim Betätigen des Türdrückers als auch für das Bewegen des Türblatts von der Tür-Schließstellung in eine geöffnete Stellung. Sobald die Kraft, welche das Türblatt in eine geöffnete Stellung zwingt, wegfällt, schließt die Feuerschutztür in der Regel selbsttätig aufgrund einer Türschließeinrichtung.

Die Kraft, die eine Person aufbringen muss, um die Feuerschutztür zu öffnen und das Türblatt in die Tür-Öffnungsstellung zu bewegen, hängt von der Tür und von dem Umgebungsdruck der Tür ab. Herrscht auf beiden Seiten der geschlossenen Feuerschutztür unterschiedlicher Druck, so ist dieser Druckunterschied beim Öffnen der Feuerschutztür zu überwinden. Um die Feuerschutztür in Richtung des Bereichs mit höherem Druck zu öffnen, muss eine flüchtende Person eine zusätzliche Kraft aufbringen.

Aus der DE 10 2007 041 618 A1 ist eine Vorrichtung zur Druckentlastung von Feuerschutztüren bekannt, welche mit einem elektrischen Antrieb, einer aus einem Gehäuse ausfahrende Stange und einem Signalgeber ausgestattet ist. Wird anhand des Signalgebers festgestellt, dass sich eine Person einer Feuerschutztür nähert oder eine Person die Feuerschutztür betätigt, so wird der Antrieb eingeschaltet. Dieser sorgt dafür, dass die Stange aus dem Gehäuse ausfährt und dabei das Türblatt zumindest soweit vom Türrahmen entfernt, dass ein Spalt entsteht, der einen Druckausgleich ermöglicht. Als nachteilig erweist sich jedoch, dass die Vorrichtung mit einem Antrieb ausgestattet ist, der mit elektrischem Strom versorgt werden muss.

CN 2 542 811 Y beschreibt eine Feuerschutztür mit einem Türblatt, welches mit als Durchgangsöffnungen ausgebildeten Türblatt-Schlitzen ausgestattet ist, und mit einem an dem Türblatt beweglich angeordneten Schieber.

Es ist daher Aufgabe der vorliegenden Erfindung eine Feuerschutztür zur Verfügung zu stellen, bei der die zum Öffnen der Feuerschutztür notwendige Kraft insbesondere im Falle von Druckunterschieden reduziert ist, ohne dass hierzu eine elektrische Stromversorgung notwendig ist.

Diese Aufgabe wird durch eine Feuerschutztür mit den Merkmalen des Anspruchs 1 gelöst. Die Feuerschutztür zeichnet sich dadurch aus, dass das Türblatt Schlitze aufweist, die als Durchgangsöffnungen ausgebildet sind und als Türblatt-Schlitze bezeichnet werden. Die Feuerschutztür ist mit einem Schieber ausgestattet, der beweglich am Türblatt angeordnet ist. In einer Schieber-Schließstellung deckt der Schieber die Türblatt-Schlitze ab. In einer Schieber-Öffnungsstellung gibt der Schieber die Türblatt-Schlitze frei. Die Besonderheit besteht darin, dass der Schieber an einen Türdrücker gekoppelt ist, mit dem eine Schlossfalle der Feuerschutztür von einer Schlossfallen-Schließstellung in eine Schlossfallen-Öffnungsstellung bewegt wird. Diese Kopplung führt dazu, dass bei der Betätigung des Türdrückers gleichzeitig die Schlossfalle in die Schlossfallen-Öffnungsstellung und der Schieber in die Schieber-Öffnungsstellung übergehen und damit die Türblatt-Schlitze durch den Schieber frei gegeben werden.

Der Türdrücker kann beispielsweise als Türklinke, als Druckstange oder als Druckplatte ausgebildet sein. Der Türdrücker ist typischerweise mit einer Schlossnuss eines mit der Schlossfalle ausgestatteten Schlosses verbunden. Dieses Schloss ist in die Feuerschutztür integriert. Es sorgt dafür, dass sich die Feuerschutztür nicht selbsttätig öffnet.

Das Schloss kann mit einer Schlossfalle oder mit mehreren Schlossfallen ausgestattet sein. Die Schlossfalle kann an der dem Türband abgewandten Seite des Türblatts angeordnet sein und in der Schlossfallen-Schließstellung seitlich über das Türblatt überstehen. Das Schloss kann auch mit mehreren Schlossfallen ausgestattet sein, die an der dem Türband abgewandten Seite des Türblatts angeordnet sind, beispielsweise im mittleren, oberen und unteren Bereich des Türblatts. Darüber hinaus kann das Schloss mit Schlossfallen ausgestattet sein, die an der Oberseite des Türblatts und/ oder an der Unterseite des Türblatts angeordnet sind. In der Schlossfallen-Schließstellung stehen diese Schlossfallen nach oben oder nach unten über das Türblatt über. Sie greifen dabei in einen Türsturz oder in eine Bodenschwelle ein.

Wenn die Feuerschutztür geschlossen ist, befindet sich der Schieber in seiner Schieber-Schließstellung, so dass die Türblatt-Schlitze geschlossen sind. Betätigt eine Person den Türdrücker der Feuerschutztür, werden gleichzeitig die Schlossfalle in die Schlossfallen-Öffnungsstellung und der Schieber in die Schieber-Öffnungsstellung bewegt. Durch die nun geöffneten Türblatt-Schlitze kann Luft hindurchströmen, so dass ein Druckausgleich an der Feuerschutztür erfolgt, noch bevor die Person das Türblatt der Feuerschutztür in eine Tür-Öffnungsstellung bewegt hat. Beim anschließenden Bewegen des Türblatts muss die Person nicht mehr einen eventuellen Druckunterschied überwinden, weshalb die zum Öffnen der Feuerschutztür notwendige Kraft reduziert ist.

Die Druckentlastung erfolgt aufgrund der rein mechanischen Kopplung des Schiebers an den Türdrücker. Eine elektrische Stromversorgung ist hierzu nicht notwendig.

Der Schieber kann in das Türblatt integriert oder auf das Türblatt aufgesetzt sein.

Der Schieber kehrt automatisch in seine Schieber-Schließstellung zurück, wenn die Feuerschutztür wieder schließt.

Nach einer vorteilhaften Ausgestaltung der Erfindung ist das Türblatt im Bereich der Türblatt-Schlitze mit einem intumeszierenden Baustoff ausgestattet. Dieser dehnt sich unter Hitzeeinwirkung aus und verschließt dabei die Türblatt-Schlitze vollständig. Derartige Baustoffe werden auch als Dämmschichtbildner bezeichnet. Im Falle eines Feuers und der dabei entstehenden Hitze vergrößert der intumeszierende Baustoff sein Volumen und füllt die als Durchgangsöffnungen ausgebildeten Türblatt-Schlitze vollständig aus. Die Feuerschutztür hemmt damit die Ausbreitung des Feuers. Die Menge des intumeszierenden Baustoffes ist dabei derart an die Größe der Türblatt-Schlitze anzupassen, dass das vollständige Verschließen der Türblatt-Schlitze im Falle eines Brandes gewährleistet ist.

Nach einer weiteren vorteilhaften Ausgestaltung der Erfindung ist der intumeszierende Baustoff an den Innenseiten der Türblatt-Schlitze angeordnet.

Nach einer weiteren vorteilhaften Ausgestaltung der Erfindung sind die Türblatt-Schlitze im Wesentlichen länglich. Lange und vergleichsweise schmale Türblatt-Schlitze ermöglichen ein Verschließen mit dem intumeszierenden Baustoff im Brandfall in kurzer Zeit.

Nach einer weiteren vorteilhaften Ausgestaltung der Erfindung sind die Türblatt-Schlitze in einer unteren Hälfte des Türblatts angeordnet. Damit befinden sich die Türblatt-Schlitze nicht auf der Höhe des Gesichts einer Person. Strömt durch die geöffneten Türblatt-Schlitze in Folge eines Druckausgleichs Luft, welche Stauboder Schmutzpartikel mit sich führt, so treffen diese Partikel die Person nicht im Gesicht sondern allenfalls an den Beinen.

Nach einer weiteren vorteilhaften Ausgestaltung der Erfindung ist das Türblatt mit mindestens einer Profilschiene ausgestattet, in der der Schieber verschiebbar geführt ist. Der Schieber kann auch in mehreren Profilschienen geführt sein, beispielsweise in einer ersten Profilschiene an der Unterseite des Schiebers und in einer zweiten Profilschiene an der Oberseite des Schiebers.

Nach einer weiteren vorteilhaften Ausgestaltung der Erfindung ist die Profilschiene gegen die Horizontale geneigt und bildet eine schiefe Ebene aus. Die Neigung der Profilschiene ist dabei derart vorgegeben, dass sich der in der Profilschiene geführte Schieber in der Schieber-Schließstellung ein tieferes Niveau aufweist als in der Schieber-Öffnungsstellung. Der Schieber kehrt damit seiner eigenen Gewichtskraft folgend von allein in die Schieber-Schließstellung zurück, in dem er die schiefe Ebene hinabgleitet. Die schiefe Ebene, auf der der Schieber gleitet oder rollt, wird dabei durch einen Abschnitt der Profilschiene gebildet.

Nach einer weiteren vorteilhaften Ausgestaltung der Erfindung ist der Schieber mit Rollen ausgestattet, die in der Profilschiene abrollen. Darüber hinaus ist auch eine Gleitführung möglich.

Nach einer weiteren vorteilhaften Ausgestaltung der Erfindung weist der Schieber Schieber-Schlitze auf. Dabei stimmt die Anzahl der Schieber-Schlitze mit der Anzahl der Türblatt-Schlitze überein. Die Form und Größe der Schieber-Schlitze stimmt im wesentlichen mit der Form und Größe der Türblatt-Schlitze überein. Wenn die Schieber-Schlitze mit den Türblatt-Schlitzen in der Schieber-Öffnungsstellung zur Deckung gebracht werden, ist der Öffnungsquerschnitt der Türblatt-Schlitze durch die Schieber-Schlitze gar nicht oder allenfalls geringfügig eingeschränkt.

Nach einer weiteren vorteilhaften Ausgestaltung der Erfindung ist der Schieber als plattenförmiges Element ausgebildet. Die Schieber-Schlitze sind als Durchgangsöffnungen in dem plattenförmigen Element ausgebildet.

Nach einer weiteren vorteilhaften Ausgestaltung der Erfindung ist die Feuerschutztür mit einer Schieber-Betätigungseinrichtung ausgestattet, welche den Schieber mit dem Türdrücker verbindet. Der Schieber ist damit nicht unmittelbar sondern mittelbar an den Türdrücker gekoppelt. Die Schieber-Betätigungseinrichtung überträgt die Bewegung des Türdrückers auf den Schieber. Sie dient der Kraftübertragung. Darüber hinaus kann die Schieber-Betätigungseinrichtung den Schieber in der Schieber-Öffnungsstellung arretieren und dafür sorgen, dass der Schieber beim Schließen der Feuerschutztür wieder in die Schieber-Schließstellung übergeht.

Nach einer weiteren vorteilhaften Ausgestaltung der Erfindung weist die Schieber-Betätigungseinrichtung einen mit dem Türdrücker verbundenen Umlenkhebel auf. Handelt es sich bei dem Türdrücker um eine Türklinke oder Türschnalle, so kann der Umlenkhebel drehfest mit dem Türdrücker verbunden sein.

Nach einer weiteren vorteilhaften Ausgestaltung der Erfindung ist der Umlenkhebel über ein Zugseil mit dem Schieber verbunden. Das Zugseil kann über Umlenkrollen geführt sein.

Nach einer weiteren vorteilhaften Ausgestaltung der Erfindung weist die Schieber-Betätigungseinrichtung einen drehbar am Türblatt angeordneten Haken auf, der bei Erreichen der Schieber-Öffnungsstellung an dem Schieber einhakt und den Schieber in der Schieber-Öffnungsstellung festhält. Der Haken dient der Arretierung des Schiebers in der Schieber-Öffnungsstellung.

Nach einer weiteren vorteilhaften Ausgestaltung der Erfindung ist der Schieber mit einem über seine Oberfläche überstehenden Stift ausgestattet, an welchem der Haken bei Erreichen der Schieber-Öffnungsstellung einhakt.

Nach einer weiteren vorteilhaften Ausgestaltung der Erfindung weist die Schieber-Betätigungseinrichtung einen am Türblatt federnd gelagerten Schieberauslöser auf, der bei geöffneter Feuerschutztür über das Türblatt übersteht und der beim Schließen der Feuerschutztür am Türrahmen entlanggleitet und dabei gegen den Druck einer Feder in das Türblatt geschoben wird. Dabei ist der Schieberauslöser derart mit dem Haken verbunden, dass die Bewegung des Schieberauslösers beim Einschieben des Schieber-Auslösers in das Türblatt auf den Haken übertragen wird. Der Haken wird um seine Drehachse gedreht und gibt dabei den am Schieber angeordneten Stift frei. Dies führt dazu, dass beim Schließen der Feuerschutztür die Arretierung des Schiebers in der Schieber-Öffnungsstellung gelöst wird und der Schieber wieder in seine Schieber-Schließstellung zurückkehrt kann.

Nach einer weiteren vorteilhaften Ausgestaltung der Erfindung ist der Haken über eine Schubstange mit dem Schieberauslöser verbunden. Die Schubstange überträgt die Bewegung des Schieberauslösers auf den Haken.

Nach einer weiteren vorteilhaften Ausgestaltung ist die Schieber-Betätigungseinrichtung derart ausgebildet, dass der Schieber wieder in seine Schieber-Schließstellung zurückkehrt, wenn ein Druckausgleich stattgefunden hat. Dies ist spätestens dann, wenn die Feuerschutztür geschlossen wird. Die Rückkehr in die Schieber-Schließstellung kann insbesondere dadurch eingeleitet werden, dass der Haken den Schieber frei gibt und die Arretierung des Schiebers in der Schieber-Öffnungsstellung dadurch gelöst wird. Der Schieber wird nun nicht mehr in der Schieber-Öffnungsstellung gehalten. Die Bewegung des Schiebers von der Schieber-Öffnungsstellung in die Schieber-Schließstellung kann auf unterschiedliche Weise angeregt werden. So kann beispielsweise eine Profilschiene, in der der Schieber geführt ist, eine schiefe Ebene aufweisen, die der Schieber beim Übergang von der Schieber-Schließstellung in die Schieber-Öffnungsstellung hinaufbewegt wird. Nach dem Lösen der Arretierung gleitet der Schieber seiner Gewichtskraft folgend von allein die schiefe Ebene hinab und kehrt dabei in die Schieber-Schließstellung zurück. Alternativ dazu kann zwischen dem Schieber und dem Türblatt eine Feder angeordnet sein, die beim Übergang des Schiebers von der Schieber-Schließstellung in die Schieber-Öffnungsstellung ausgelenkt wird. Die Federkraft dieser ausgelenkten Feder sorgt dafür, dass der Schieber anschließend wieder in die Schieber-Schließstellung zurückkehrt. Eine weitere Alternative besteht darin, dass die Rückkehr des Schiebers von der Schieber-Öffnungsstellung in die Schieber-Schließstellung an die Bewegung des Türblatts beim Schließen der Feuerschutztür gekoppelt ist. Eine weitere Alternative besteht darin, dass die Rückkehr des Schiebers von der Schieber-Öffnungsstellung in die Schieber-Schließstellung an den Türdrücker oder die Schlossfalle gekoppelt ist.

Nach einer weiteren vorteilhaften Ausgestaltung der Erfindung sind die Türblatt-Schlitze mit einem Gitter abgedeckt. Dadurch wird verhindert, dass Personen mit ihrer Hand in die Schlitze eingreifen und sich verletzen können. Ferner wird das unerwünschte Eindringen von Teilen in die Türblatt-Schlitze verhindert, welche gegebenenfalls das Bewegen des Schiebers relativ zum Türblatt beeinträchtigen könnten. Die Gitteröffnungen sind dabei so dimensioniert, dass genau dieses Eindringen verhindert wird.

Weitere Vorteile und vorteilhafte Ausgestaltungen der Erfindung sind den Ansprüchen entnehmbar. Zeichnung

In der Zeichnung ist ein Ausführungsbeispiel des Erfindungsgegenstandes dargestellt. Es zeigen:
- Figur 1: Ausführungsbeispiel einer Feuerschutztür in einer Aufsicht auf eine erste Seite des Türblatts,
- Figur 2: Feuerschutztür gemäß Figur 1, wobei eine Abdeckung eines Schiebers und einer Schieber-Betätigungseinrichtung entfernt ist,
- Figur 3: Ausschnitt aus Figur 2,
- Figur 4: Schieber der Feuerschutztür gemäß Figur 1,
- Figur 5: Haken und Schieberauslöser der Feuerschutztür gemäß Figur 1,
- Figur 6: Horizontalschnitt durch die Feuerschutztür gemäß Figur 1 mit Schieber in Schieber-Schließstellung,
- Figur 7: Horizontalschnitt durch die Feuerschutztür gemäß Figur 1 mit Schieber in Schieber-Öffnungsstellung.
- Figur 8: Aufsicht auf eine zweite Seite des Türblatts der Feuerschutztür gemäß Figur 1.

### Beschreibung des Ausführungsbeispiels

In Figur 1 ist eine Feuerschutztür 1 in einer Aufsicht auf eine erste Seite eines Türblatts 2 dargestellt. Das Türblatt 2 ist mit Scharnieren 4 drehbar an einem Türrahmen 3 angeordnet. An dem Türblatt 2 ist ein Türdrücker 5 angeordnet, mit dem die Feuerschutztür durch eine in der Zeichnung nicht dargestellte Person geöffnet werden kann. Hierzu drückt eine Person manuell den Türdrücker 5 nach unten. Dadurch wird eine an den Türdrücker 5 gekoppelte Schlossfalle eines Schlosses von einer Schlossfallen-Schließstellung in eine Schlossfallen-Öffnungsstellung bewegt. Schloss, Schlossfalle und ein am Türrahmen 3 angeordnetes Schließblech sind in der Zeichnung nicht dargestellt. In der Schlossfallen-Schließstellung steht die Schlossfalle über das Türblatt 2 über und greift in das Schließblech ein. Dadurch wird das Türblatt 2 mit der den Scharnieren 4 abgewandten Seite an dem Türrahmen 3 gehalten. Die Feuerschutztür 1 befindet sich in ihrer Tür-Schließstellung. In der Schlossfallen-Öffnungsstellung ist die Schlossfalle in das Schloss eingezogen und greift nicht mehr in das Schließblech ein. Die Feuerschutztür 1 kann nunmehr von einer Person geöffnet werden, in dem die Person die Feuerschutztür in Fluchtrichtung aufschwenkt. Sobald die die Feuerschutztür öffnende Kraft wegfällt, in dem die Person die Feuerschutztür loslässt, sorgt eine Türschließeinrichtung 6 dafür, dass die Tür in ihre Tür-Schließstellung zurückkehrt. In einer unteren Hälfte ist das Türblatt 2 mit mehreren Türblatt-Schlitzen 7 ausgestattet. Ein in Figur 2, 3 und 4 dargestellter Schieber 8 verschließt diese Türblatt-Schlitze 7, wenn sich die Feuerschutztür in ihrer Tür-Schließstellung befindet. Eine an dem Türblatt angeordnete Abdeckung 9 schützt den Schieber 8 und eine Schieber-Betätigungseinrichtung.

Figur 2 zeigt die Feuerschutztür 1 ohne die Abdeckung 9. Figur 3 zeigt einen Ausschnitt aus Figur 2. Figur 4 zeigt den Schieber 8. An dem Türblatt 2 sind eine erste Profilschiene 10 und eine zweite Profilschiene 11 angeordnet. In diesen beiden Profilschienen 10, 11 ist der Schieber 8 geführt. Die erste Profilschiene 10 stützt dabei den Schieber 8 von unten. Sie ist gegen die Horizontale geneigt und bildet eine schiefe Ebene aus. Der Schieber 8 ist an seiner Unterseite mit Rollen 12 ausgestattet, die in der ersten Profilschiene 10 abrollen. Die zweite Profilschiene 11 verläuft horizontal. Sie ist als reine Gleitschiene ausgebildet und hält den Schieber 8 an seinem oberen Ende.

Figur 3 zeigt, dass an dem Türdrücker 5 ein Umlenkhebel 13 angeordnet ist. Türdrücker 5 und Umlenkhebel 13 sind drehfest miteinander verbunden und um dieselbe Drehachse drehbar. Eine Drehung des Türdrückers 5 um seine Drehachse führt damit zu einer Drehung des Umlenkhebels 13 um dieselbe Drehachse. An seinem dem Türdrücker 5 abgewandten Ende ist an dem Umlenkhebel 13 ein Zugseil 14 befestigt. Dieses ist über zwei Umlenkrollen 15, 16 geführt und an dem Schieber 8 befestigt. Umlenkhebel 13, Zugseil 14 und Umlenkrollen 15, 16 sind Teil einer Schieber-Betätigungseinrichtung. Sie sorgen dafür, dass der Schieber 8 bei einer Betätigung des Türdrückers 5 in Richtung des in Figur 3 dargestellten Pfeils bewegt wird und dabei von einer Schieber-Schließstellung in eine Schieber-Öffnungsstellung übergeht. In den Figuren 2 und 3 ist der Schieber 8 in seiner Schieber-Schließstellung dargestellt. In dieser Schieber-Schließstellung verschließt der Schieber 8 die Türblatt-Schlitze 7.

Figur 4 zeigt den Schieber 8 in Alleinstellung. In dieser Darstellung sind die Schieber-Schlitze 17 erkennbar. Die Anzahl der Schieber-Schlitze 17 stimmt mit der Anzahl der Türblatt-Schlitze 7 überein. Ferner stimmen die Schieber-Schlitze in ihrer Form mit den Türblatt-Schlitzen 7 überein. Der Schieber 8 weist eine Trapezform auf. Die beiden vertikal verlaufenden Seiten sind parallel. Die obere Kante hat einen im wesentlichen horizontalen Verlauf. Die untere Kante verläuft gegen die Horizontale unter einer Neigung, welche der Neigung der ersten Profilschiene 10 entspricht.

Die Schieber Betätigungseinrichtung umfasst ferner einen drehbar am Türblatt 2 angeordneten Haken 18, einen Schieberauslöser 19 und eine Schubstange 20. Wenn sich der Schieber 8 in der Schieber-Öffnungsstellung befindet, kommt er mit dem Haken 18 in Eingriff. Hierzu ist an de Schieber 8 ein Stift angeordnet, der von der Oberfläche des Schiebers 8 nach außen absteht. Zur Feinjustierung sind an dem Schieber 8 vier Öffnungen 21 vorgehen, in die der Stift wahlweise eingesetzt werden kann. Wenn sich der Schieber 8 in seine Schieber-Öffnungsstellung bewegt, gleitet der Stift an einer abgeschrägten Flanke 22 des Hakens 17 entlang und drückt dabei den Haken 18 nach oben. Der Haken 18 wird infolgedessen um seine Drehachse 23 gedreht. Wenn der Stift die Flanke 22 des Hakens 18 passiert hat, fällt der Haken 18 nach unten und hält den Stift sowie den Schieber 8 fest. Der Schieber 8 ist damit in seiner Schieber-Öffnungsstellung arretiert. Diese Schieber-Öffnungsstellung bleibt auch dann bestehen, wenn der Türdrücker 5 nicht mehr betätigt wird und in seine Ausgangsstellung zurückkehrt.

Der Haken 18 ist als zweiarmiger Hebel ausgebildet. Der erste Hebelarm 24 weist den hakenförmigen Abschnitt mit der Flanke 22 auf. Der zweite Hebelarm 25 ist mit der Schubstange 20 verbunden. Diese Schubstange 20 ist an den Schieberauslöser 19 gekoppelt. Dieser Schieberauslöser 19 geht in eine Schieberauslöser-Schließstellung über, wenn die Feuerschutztür 1 schließt und damit das Türblatt 2 am Türrahmen 3 anliegt. Dabei wird der Schieberauslöser 19 in das Türblatt 2 geschoben und in das Türblatt 2 hineingedrückt. Der Schieberauslöser 19 ist in dem Türblatt 2 federnd gelagert. Beim Einschieben des Schieberauslösers 19 in das Türblatt 2 wird eine in der Zeichnung nicht dargestellte Feder ausgelenkt. Die Kraft dieser ausgelenkten Feder sorgt dafür, dass der Schieberauslöser beim Öffnen der Feuerschutztür automatisch wieder aus dem Türblatt 2 herausgedrückt wird und in seine SchieberauslöserÖffnungsstellung übergeht. Die Bewegung des Schieberauslösers 19 beim Schließen der Feuerschutztür wird über die Schubstange 20 auf den Haken 18 übertragen. Der erste Hebelarm 24 wird angehoben und gibt den Stift sowie den Schieber 8 frei. Anschließend kann der Schieber 8 auf seinen Rollen 12 in der ersten Profilschiene 10 nach unten gleiten und in seine Schieber-Schließstellung zurückkehren. Die Bewegung der Schubstange beim Öffnen und Schließen der Feuerschutztür ist in Figur 5 durch einen Pfeil dargestellt.

Die Figuren 6 und 7 zeigen einen Horizontalschnitt durch das Türblatt 2 im Bereich der Türblatt-Schlitze 7. Dabei zeigt Figur 6 den Schieber 8 in seiner Schieber-Schließstellung. In dieser Stellung des Schiebers 8 sind die Schieber-Schlitze 17 versetzt zu den Türblatt-Schlitzen 7 angeordnet, so dass die Türblatt-Schlitze durch die Abschnitte 26 zwischen den Schieber-Schlitzen 17 abgedeckt sind. Figur 7 zeigt den Schieber 8 in seiner Schieber-Öffnungsstellung. In dieser Stellung befinden sich die Schieber-Schlitze 17 an derselben Stelle wie die Türblatt-Schlitze 7, so dass die Türblatt-Schlitze geöffnet sind und Luft durch sie hindurchströmen kann.

In den Figuren 6 und 7 ist darüber hinaus ein intumeszierender Baustoff 27 dargestellt, der an den Innenseiten der Türblatt-Schlitze 7 angeordnet ist. Dieser Baustoff weist bei Zimmertemperatur sowie in einem Temperaturbereich bis zu einer vorgegebenen Maximaltemperatur die in den Figuren 6 und 7 dargestellte Ausdehnung auf, in der die Türblatt-Schlitze 7 geöffnet sind. Übersteigt die Umgebungstemperatur der Feuerschutztür die vorgegebene Maximaltemperatur, so dehnt sich der intumeszierende Baustoff aus, so dass er die Türblatt-Schlitze 7 verschließt.

Figur 8 zeigt die Feuerschutztür 1 in einer Aufsicht auf die andere Seite des Türblatts 2. Auf dieser Seite sind die Türblatt-Schlitze 7 ebenfalls erkennbar. Während der Türdrücker auf der ersten Seite des Türblatts mit einer Türklinke ausgestattet ist, so ist der Türdrücker auf der in Figur 8 dargestellten zweiten Seite mit einer Druckstange ausgestattet.

### Bezugszahlen

- 1: Feuerschutztür
- 2: Türblatt
- 3: Türrahmen
- 4: Scharnier
- 5: Türdrücker
- 6: Türschließeinrichtung
- 7: Türblatt-Schlitze
- 8: Schieber
- 9: Abdeckung
- 10: Erste Profilschiene
- 11: Zweite Profilschiene
- 12: Rollen
- 13: Umlenkhebel
- 14: Zugseil
- 15: Umlenkrolle
- 16: Umlenkrolle
- 17: Schieber-Schlitze
- 18: Haken
- 19: Schieberauslöser
- 20: Schubstange
- 21: Öffnungen
- 22: Flanke
- 23: Drehachse
- 24: Erster Hebelarm
- 25: Zweiter Hebelarm
- 26: Abschnitt zwischen zwei Schieber-Schlitzen
- 27: Intumeszierender Baustoff

## Patentansprüche

1. Feuerschutztür zum Verschließen von Türöffnungen vorzugsweise in Tunnelröhren
mit einem an einem Türrahmen (3) beweglich angeordneten Türblatt (2), welches mit als Durchgangsöffnungen ausgebildeten Türblatt-Schlitzen (7) ausgestattet ist,
mit einem an dem Türblatt (2) beweglich angeordneten Schieber (8), welcher in einer Schieber-Schließstellung die Türblatt-Schlitze (7) abdeckt und welcher in einer Schieber-Öffnungsstellung die Türblatt-Schlitze (7) frei gibt,
mit einer an dem Türblatt (2) angeordneten Schlossfalle, welche von einer in das Türblatt (2) eingezogenen Schlossfallen-Öffnungsstellung in eine über das Türblatt (2) überstehende Schlossfallen-Schließstellung und umgekehrt beweglich ist,
mit einem an dem Türblatt (2) angeordneten Türdrücker (5), welcher an den Schieber (8) und an die Schlossfalle gekoppelt ist und welcher bei seiner Betätigung gleichzeitig die Schlossfalle in die Schlossfallen-Öffnungsstellung und den Schieber (8) in die Schieber-Öffnungsstellung bewegt.

2. Feuerschutztür nach Anspruch 1, **dadurch gekennzeichnet, dass** das Türblatt (2) im Bereich der Türblatt-Schlitze (7) mit einem intumeszierenden Baustoff (27) ausgestattet ist, der sich unter Hitzeeinwirkung ausdehnt und dabei die Türblatt-Schlitze (7) vollständig verschließt.

3. Feuerschutztür nach Anspruch 2, **dadurch gekennzeichnet, dass** der intumeszierende Baustoff (27) an den Innenseiten der Türblatt-Schlitze angeordnet ist.

4. Feuerschutztür nach einem der vorhergehenden Ansprüche, **dadurch gekennzeichnet, dass** die Türblatt-Schlitze (7) länglich sind.

5. Feuerschutztür nach einem der vorhergehenden Ansprüche, **dadurch gekennzeichnet, dass** die Türblatt-Schlitze (7) in einer unteren Hälfte des Türblatts (2) angeordnet sind.

6. Feuerschutztür nach einem der vorhergehenden Ansprüche, **dadurch gekennzeichnet, dass** das Türblatt (2) mit mindestens einer Profilschiene (10, 11) ausgestattet ist, in der der Schieber (8) verschiebbar geführt ist.

7. Feuerschutztür nach Anspruch 6, **dadurch gekennzeichnet, dass** die Profilschiene (10) gegen die Horizontale geneigt ist und eine schiefe Ebene ausbildet.

8. Feuerschutztür nach Anspruch 6 oder 7, **dadurch gekennzeichnet, dass** der Schieber (8) mit Rollen (12) ausgestattet ist, die in der Profilschiene (10) abrollen.

9. Feuerschutztür nach einem der vorhergehenden Ansprüche, **dadurch gekennzeichnet, dass** der Schieber (8) Schieber-Schlitze (17) aufweist, dass die Anzahl der Schieber-Schlitze (17) mit der Anzahl der Türblatt-Schlitze (7) übereinstimmt, und dass die Form und Größe der Schieber-Schlitze (17) im Wesentlichen mit der Form und Größe der Türblatt-Schlitze (7) übereinstimmt.

10. Feuerschutztür nach einem der vorhergehenden Ansprüche, **dadurch gekennzeichnet, dass** der Schieber (8) als plattenförmiges Element ausgebildet ist, und dass die Schieber-Schlitze (17) als Durchgangsöffnungen in dem plattenförmigen Element ausgebildet sind.

11. Feuerschutztür nach einem der vorhergehenden Ansprüche, **dadurch gekennzeichnet, dass** sie mit einer Schieber-Betätigungseinrichtung ausgestattet ist, welche den Schieber (8) mit dem Türdrücker (5) verbindet.

12. Feuerschutztür nach Anspruch 11, **dadurch gekennzeichnet, dass** die Schieber-Betätigungseinrichtung einen mit dem Türdrücker (5) verbundenen Umlenkhebel (13) aufweist.

13. Feuerschutztür nach Anspruch 12, **dadurch gekennzeichnet, dass** der Umlenkhebel (13) über ein Zugseil (14) mit dem Schieber (8) verbunden ist.

14. Feuerschutztür nach einem der Ansprüche 11 bis 13, **dadurch gekennzeichnet, dass** die Schieber-Betätigungseinrichtung einen drehbar am Türblatt (2) angeordneten Haken (18) aufweist, der bei Erreichen der Schieber-Öffnungsstellung an dem Schieber (8) einhakt und den Schieber (8) in der Schieber-Öffnungsstellung festhält.

15. Feuerschutztür nach Anspruch 14, **dadurch gekennzeichnet, dass** der Schieber (8) mit einem über seine Oberfläche überstehenden Stift ausgestattet ist, an welchem der Haken (18) bei Erreichen der Schieber-Öffnungsstellung einhakt.

16. Feuerschutztür nach Anspruch 14 oder 15, **dadurch gekennzeichnet, dass** die Schieber-Betätigungseinrichtung einen am Türblatt (2) federnd gelagerten Schieberauslöser (19) aufweist, der bei geöffneter Feuerschutztür über das Türblatt (2) übersteht und der beim Schließen der Feuerschutztür am Türrahmen entlanggleitet und dabei gegen den Druck einer Feder in das Türblatt (2) geschoben wird, dass der Schieberauslöser (19) mit dem Haken (18) verbunden ist.

17. Feuerschutztür nach Anspruch 16, **dadurch gekennzeichnet, dass** der Haken (18) über eine Schubstange (20) mit dem Schieberauslöser (19) verbunden ist.

## Claims

1. Fire safety door for closing door openings, preferably in tunnel tubes
with a door leaf (2) movably arranged on a door frame (3), which door leaf comprises door leaf slits (7) in the form of through-holes,
with a slider (8) movably arranged on the door leaf (2), which slider covers the door leaf slots (7) in a slider closed position and which opens the door leaf slots (7) in a slider open position,
with a lock latch arranged on the door leaf (2), which is movable from a lock latch opening position retracted into the door leaf (2) into a lock latch closing position protruding beyond the door leaf (2) and vice versa,
with a door handle (5) arranged on the door leaf (2), which is coupled to the slider (8) and to the lock latch and which, when actuated, simultaneously moves the lock latch to the lock latch opening position and the slider (8) to the slider open position.

2. Fire safety door according to claim 1, **characterised in that** the door leaf (2) comprises an intumescent material (27) in the area of the door leaf slits (7), which expands when exposed to heat and thereby completely seals the door leaf slits (7).

3. Fire safety door according to claim 2, **characterised in that** the intumescent material (27) is arranged on the insides of the door leaf slits.

4. Fire safety door according to one of the previous claims, **characterised in that** the door leaf slits (7) are oblong.

5. Fire safety door according to one of the previous claims, **characterised in that** the door leaf slits (7) are arranged on the lower half of the door leaf (2).

6. Fire safety door according to one of the previous claims, **characterised in that** the door leaf (2) comprises at least one profile rail (10, 11) in which the slider (8) is displaceably guided.

7. Fire safety door according to claim 6, **characterised in that** the profile rail (10) is tilted to the horizontal and forms an inclined plane.

8. Fire safety door according to claim 6 or 7, **characterised in that** the slider (8) comprises rollers (12) that roll in the profile rail (10).

9. Fire safety door according to one of the previous claims, **characterised in that** the slider (8) has slider slits (17); that the number of slider slits (17) corresponds to the number of door leaf slits (7); and that the shape and size of the slider slits (17) essentially correspond to the shape and size of the door leaf slits (7).

10. Fire safety door according to one of the previous claims, **characterised in that** the slider (8) is in the form of a plate-shaped element; and that the slider slits (17) are in the form of through-holes in the plate-shaped element.

11. Fire safety door according to one of the previous claims, **characterised in that** it comprises a slider actuating device which connects the slider (8) to the door handle (5).

12. Fire safety door according to claim 11, **characterised in that** the slider actuating device has a deflection lever (13) connected to the door handle (5).

13. Fire safety door according to claim 12, **characterised in that** the deflection lever (13) is connected via a pull cable (14) to the slider (8).

14. Fire safety door according to one of the claims 11 to 13, **characterised in that** the slider actuating device has a hook (18) arranged rotatably on the door leaf (2) that hooks into the slider (8) when the slider open position is reached and holds the slider (8) in the slider open position.

15. Fire safety door according to claim 14, **characterised in that** the slider (8) comprises a pin protruding beyond its surface on which the hook (18) catches when the slider open position is reached.

16. Fire safety door according to claim 14 or 15, **characterised in that** the slider actuating device has a slider release (19) which is spring-mounted on the door leaf (2), protrudes beyond the door leaf (2) with the fire safety door open and, when closing the fire safety door, slides along the door frame and is pushed into the door leaf (2) against the pressure of a spring; and that the slider release (19) is connected to the hook (18).

17. Fire safety door according to claim 16, **characterised in that** the hook (18) is connected via a push rod (20) to the slider release (19).

## Revendications

1. Porte de protection contre l'incendie pour fermer des ouvertures de porte de préférence dans les tunnels
dotée d'un panneau de porte (2) fixé de façon mobile à un cadre (3), qui est muni de fentes de panneau (7) faisant office d'ouvertures de passage, dotée d'une pièce coulissante (8) montée de façon mobile sur le panneau de porte (2), qui recouvre les fentes de panneau (7) lorsqu'elle se trouve en position de fermeture et qui libère les fentes de panneau (7) en position d'ouverture,
dotée d'un pêne monté sur le panneau de porte (2), qui peut être déplacé entre deux positions, à savoir entre une position d'ouverture rentrée dans le panneau de porte (2) et une position de fermeture en saillie sur le panneau de porte (2),
dotée d'une poignée (5) montée sur le panneau de porte (2), qui est raccordée à la pièce coulissante (8) et au pêne et qui déplace simultanément, lors de son actionnement, le pêne en position d'ouverture et la pièce coulissante (8) en position d'ouverture.

2. Porte de protection contre l'incendie selon la revendication 1, **caractérisée en ce que** le panneau de porte (2) dans la zone des fentes de panneau (7) est pourvu d'un matériau de construction intumescent (27), qui se dilate lorsqu'il est exposé à une grande chaleur et obture alors complètement les fentes de panneau (7).

3. Porte de protection contre l'incendie selon la revendication 2, **caractérisée en ce que** le matériau de construction intumescent (27) est monté sur les faces intérieures des fentes de panneau.

4. Porte de protection contre l'incendie selon l'une des revendications précédentes, **caractérisée en ce que** les fentes de panneau (7) ont une forme allongée.

5. Porte de protection contre l'incendie selon l'une des revendications précédentes, **caractérisée en ce que** les fentes de panneau (7) sont disposées dans une moitié inférieure du panneau de porte (2).

6. Porte de protection contre l'incendie selon l'une des revendications précédentes, **caractérisée en ce que** le panneau de porte (2) est équipé d'au moins une glissière profilée (10, 11), sur laquelle la pièce coulissante (8) est guidée de manière coulissante.

7. Porte de protection contre l'incendie selon la revendication 6, **caractérisée en ce que** la glissière profilée (10) est inclinée par rapport à l'horizontale et constitue un plan oblique.

8. Porte de protection contre l'incendie selon la revendication 6 ou 7, **caractérisée en ce que** la pièce coulissante (8) est pourvue de galets (12) roulant dans la glissière profilée (10).

9. Porte de protection contre l'incendie selon l'une des revendications précédentes, **caractérisée en ce que** la pièce coulissante (8) possède des fentes de pièce coulissante (17), que le nombre de ces fentes (17) correspond au nombre de fentes de panneau (7) et que la forme et la taille des fentes de pièce coulissante (17) correspond pour l'essentiel à celles des fentes de panneau (7).

10. Porte de protection contre l'incendie selon l'une des revendications précédentes, **caractérisée en ce que** la pièce coulissante (8) constitue un élément en forme de plaque et **en ce que** ses fentes de pièce coulissante (17) sont réalisées comme ouvertures de passage dans l'élément en forme de plaque.

11. Porte de protection contre l'incendie selon l'une des revendications précédentes, **caractérisée en ce qu'**elle est équipée d'un mécanisme d'actionnement de pièce coulissante, qui relie la pièce coulissante (8) et la poignée de porte (5).

12. Porte de protection contre l'incendie selon la revendication 11, **caractérisée en ce que** le mécanisme d'actionnement de la pièce coulissante présente un levier de renvoi (13), relié à la poignée de porte (5).

13. Porte de protection contre l'incendie selon la revendication 12, **caractérisée en ce que** le levier de renvoi (13) est relié à la pièce coulissante (8) par une corde de traction (14).

14. Porte de protection contre l'incendie selon l'une des revendications 11 à 13, **caractérisée en ce que** le mécanisme d'actionnement de la pièce coulissante présente un crochet (18), monté de façon à pouvoir être tourné sur le panneau de porte (2), qui, lorsque la pièce coulissante (8) se trouve en position d'ouverture, s'accroche à la pièce coulissante et maintient la pièce coulissante (8) en position d'ouverture.

15. Porte de protection contre l'incendie selon la revendication 14, **caractérisée en ce que** la pièce coulissante (8) est équipée d'un goujon dépassant de sa surface, auquel le crochet (18) s'accroche lorsque la pièce coulissante est en position d'ouverture.

16. Porte de protection contre l'incendie selon la revendication 14 ou 15, **caractérisée en ce que** le mécanisme d'actionnement de la pièce coulissante présente sur le panneau de porte (2) un déclencheur (19) placé sur des ressorts, qui dépasse du panneau de porte (2) lorsque la porte est ouverte et qui, lors de la fermeture de la porte de protection contre l'incendie, glisse le long du cadre de porte et est poussé contre un ressort dans le panneau de porte (2), le déclencheur de pièce coulissante (19) étant relié au crochet (18).

17. Porte de protection contre l'incendie selon la revendication 16, **caractérisée en ce que** le crochet (18) est relié au déclencheur de pièce coulissante (19) par une tige de poussée (20).
